# EUROPÄISCHE PATENTSCHRIFT

(11) **EP 0 092 212 B1**
(45) Veröffentlichungstag und Bekanntmachung des Hinweises auf die Patenterteilung: **03.09.1986**
(21) Anmeldenummer: 83103729.6
(22) Anmeldetag: 18.04.1983
(51) Int. Cl.: B41J 35/36, B41J 35/00

(54) **Vorrichtung zur Transportüberwachung eines Farbbandes in einer Farbbandkassette**
Device for checking the ribbon feed in a ribbon cartridge
Dispositif pour surveiller l'avance d'un ruban dans une cartouche de ruban

(30) Priorität: 20.04.1982 DE 3214548
(43) Veröffentlichungstag der Anmeldung: 26.10.1983
(73) Patentinhaber: SIEMENS AKTIENGESELLSCHAFT, 80333 München (DE)
(72) Erfinder: Külzer, Peter, D-8031 Wessling/Hochstadt (DE)

## Beschreibung

Die Erfindung betrifft eine Vorrichtung zur Transportüberwachen, gemäß dem Oberbegriff des Patentanspruchs 1.

Bei Druckeinrichtungen, wie Schreibmaschinen oder Büromaschinen, die mit Farbbandkassetten arbeiten, ist es notwendig, den Farbbandtransport zu überwachen, um bei Transportstörungen oder Bandriß des Farbbandes den Abdruck von weiteren Zeichen zu unterbinden.

Zu diesem Zweck ist es allgemein bekannt, das Farbband direkt abzutasten, wobei es für eine Bandende-Voranzeige einer zusätzlichen Einrichtung bedarf. Außerdem sind derartige Abtastvorrichtungen im allgemeinen aufwendig ausgestaltet.

Aufgabe der Erfindung ist es, eine Vorrichtung zur Transportüberwachung eines in einer Kassette gelagerten bandförmigen Trägers, z.B. eines Farbbandes, bereitzustellen, die einfach ausgebildet ist und die ohne zusätzlichen Aufwand auch eine Bandendevoranzeige ermöglicht.

Diese Aufgabe wird bei einer Vorrichtung der eingangs genannten Art gemäß dem kennzeichnenden Teil des Patentanspruches 1 gelöst. Weitere Vorteilhafte Ausführungsformen sind in den Unteranspruchen gekennzeichnet. mit einem Flügelrad versehenen Umlenkrolle, die wiederum mechanisch oder optisch abgetastet wird, kann der Transport eines Farbbandes besonders einfach überwacht werden. Die Vorratsspule befindet sich dabei über das Farbband in reibschlüssiger Verbindung mit der Umlenkrolle. Die Vorratsspule selbst ist in Schlitzen des Kassettengehäuses verschieblich gelagert. Bei einer bestimmten Bandrestlänge gerät der Kern der Vorratsspule in den Drehbereich des Flügelrades, wodurch dieses formflüssig angehalten wird. Durch das Ausbleiben der Signale der Abtasteinrichtung wird der Bandstillstand erkannt. Die Restlänge kann jedoch noch von der Vorratsspule abgespult werden, da nur das Flügelrad und nicht das Band selbst angehalten wird, wobei das Band über die mit dem Flügelrad verbundene Umlenkrolle gleitet.

Die Abtastung der Bewegung des Flügelrades kann einerseits in einfacher Weise über einen Fühldorn mechanisch erfolgen, andererseits über einen als optoelektronische Fühleinrichtung ausgebildeten Refiektionabtaster.

Eine Ausführungsform der Erfindung ist in den Zeichnungen dargestellt und wird im folgenden beispielsweise näher beschrieben.

Es zeigen
Fig. 1 eine schematische Darstellung einer Farbbandkassette mit der Transportüberwachungsvorrichtung, teilweise in Schnittdarstellung,
Fig. 2 eine Seitenansicht einer in einer Kassettenbühne eingelegten Farbbandkassette teilweise in Schnittdarstellung und
Fig. 3 eine schematische Darstellung der Eingriffsverhältnisse zwischen dem Flügelrad und der Vorratsspule bei Bandendevoranzeige.

Eine Farbbandkassette 1 enthält eine Vorratsspule mit einem auf einem Wickelkern 2 befindlichen Vorratswickel 3 und einer Aufnahmespule 4. Die Vorratsspule ist dabei in Schlitzen 5 des Kassettengehäuses verschieblich geführt und befindet sich in reibschlüssiger Verbindung mit einer Umlemkrolle 6. Über eine hier nicht dargestellte, die Aufnahmespule 4 antreibende elektromotorische Einrichtung wird im Druckbetrieb das Farbband von dem Vorratswickel 3 abgewickelt, über die Umlenkrolle 6 umgelenkt und auf der Aufnahme spule 4 aufgespult.

Zur Transportüberwachung des Farbbandes im Druckbetrieb und zur Bandendevoranzeige ist eine Vorrichtung zur Transportüberwachung angeordnet, die aus einem mit der Umlenkrolle 6 verbundenen Flügelrad 7 mit jeweils drei Betätigungselementen und einer die Bewegung dieser Betätigungselemente abtastende und in ein elektrisches Signal umsetzenden Abtasteinrichtung besteht. Diese Abtasteinrichtung besteht im wesentlichen aus einem kegelförmigen Fühldorn 8, der auf einem im Boden der Kassettenaufnahme angeordneten Federplatte 9 befestigt ist. Die Federplatte 9 weist an ihrem Ende eine Lasche 10 auf, die in die Signalstrecke einer Lichtschranke 11 eingreift.

Bei der Bewegung des Farbbandes von der Vorratsspule zur Aufwickeispule über die elektromotorische Einrichtung der Aufwickelspule 4 wird über das Farbband 12 die Umlenkrolle 6 mit dem Flügelrad 7 bewegt. Die Flügel (Betätigungselemente) des Flügelrades 7 gleiten über den Kegelstumpf des Fühldornes 8 und drücken den Fühldorn und damit die Lasche 10 in die Signalstrecke der Lichtschranke 11 (gestrichelt dargestellt). Die von der Lichtschranke 11 ausgehenden Signale werden über eine hier nicht dargestellte Schaltungsanordnung ausgewertet. Wird die Bewegung des Farbbandes 12 durch Bandriß oder durch Verklemmen unterbrochen, so erfolgt keine weitere Betätigung der Lichtschranke 71 und die nachfoigende Auswerteschaltung meldet diese Störung.

Beim Abwickeln der Vorratsspule bewegt sich die Vorratsspule unter der Wirkung einer hier nicht dargestellten Feder mit ihrem Wickelkern 2 entlang des Führungsschlitzes 5 des Kassettengehäuses. Nach Erreichen eines bestimmten Abspulzustandes der Vorratsspule gerät entsprechend der Darstellung der Fig.3 der Kern 2 der Vorratsspule in den Eingriffsbereich des Flügelrades 7, wodurch das Flügelrad 7 blockiert wird. Durch das Ausbleiben der Signale der Lichtschranke 11 wird der Bandstillstand und damit vor dem eigentlichen vollständigen Verbrauch des Farbbandes ein gewisser Restvorrat an Farbband angezeigt. Dieser Restvorrat an Farbband kann trotz der Biockierung des Flügelrades 7 weiter abgespult werden, wobei das Farbband 12 über die blockierte Führungsrolle 6 gleitet.

Anstelle der mechanischen Überwachung des Farbbandtransportes über den Führungsdorn 8 kann die Abtastung der Bewegung des Flügelrades 7 auch direkt über einen allgemein bekannten, hier nicht dargestellten Reflexionsabtaster erfolgen.

## Patentansprüche

1. Vorrichtung zur Transportüberwachung eines, über eine sich in reibschlüssiger Verbindung mit einer Schlitzen eines Kassettengehäuses verschieblich gelagerten Vorratsspule befindlichen Umlenkrolle geführten, von der Vorratsspule zu einer Aufwickelspule bewegten, bandförmigen Trägers, insbesondere eines Farbbandes, dadurch gekennzeichnet, daß ein mit der Umlenkrolle (6) formschlüssig verbundenes axial zur Umlenkrolle (6) versetzt angeordnetes Betätigungselement (7) und eine die Bewegung des Betätigungselementes abtastende und in ein elektrisches Signal umsetzende Abtasteinrichtung vorgesehen sind, wobei die Vorratsspule (2, 3) und die Umlenkrolle (6) innerhalb des Kassettengehäuses derart angeordnet sind, daß nach Erreichen eines bestimmten Abspulzustandes der Vorratsspule (2, 3) der Kern (2) der Vorratsspule in den Eingriffsbereich des Betätigungselementes (7) gerät und damit die Bewegung des Betätigungselementes (7) hemmt.

2. Vorrichtung nach Anspruch 1, dadurch gekennzeichnet, daß das Betätigungselement als Flügelrad (7) ausgebildet ist.

3. Vorrichtung nach Anspruch 7 oder 2, dadurch gekennzeichnet, daß parallel zur Achse der Umlenkrolle (6) ein entgegen einer Federkraft (9) verschieblich gelagertes, im Eingriffsbereich des Betätigungselementes befindlicher Fühldorn (8) angeordnet ist, der durch das rotierende Betätigungselement (7) betätigt wird und auf diese Weise den Bandtransport überwacht.

4. Vorrichtung nach Anspruch 3, dadurch gekennzeichnet, daß der als Kegelstumpf ausgebildete Fühldorn (8) auf einer in der. Kassettenaufnahme angeordneten Federplatte (9) befestigt ist.

5. Vorrichtung nach einem der Ansprüche 3 oder 4, dadurch gekennzeichnet, daß die Abtasteinrichtung eine Lichtschranke aufweist, in deren Signalstrecke eine mit dem Fühldorn verbundene Lasche eingreift.

6. Vorrichtung nach einem der Ansprüche 1 oder 2, dadurch gekennzeichnet, daß die Abtasteinrichtung als Reflexionsabtaster ausgebildet ist.

## Claims

1. A device for checking the feed of a strip- shaped carrier in particular of an ink ribbon, which is guided over a guide roller connected in fraction-locking manner to a supply reel which is displaceably positioned in slots of a cartridge housing, and which ribbon is moved from the supply reel to a winding reel, characterised in that there are provided an operating member (7) which is fixed to the guide roller (6) in form- locked fashion and is axially staggered in relation to the guide roller (6), and a scanning device which scans the movement of the operating member and converts it into an electrical signal, where the supply reel (2, 3) and the guide roller (6) are arranged inside the cartridge housing in such a manner that when a specific winding-off state ofthe supply reel (2, 3) has been resched, the core (2) of the supply spool enters the zone of action of the operating member (7) and thus restrains movement of the operating member (7).

2. A device as claimed in Claim 1, characterised in that the operating member is in the form of a screw propellor (7).

3. A device as claimed in Claim 1 or Claim 2, characterised in that a sensing pin (8), which is displsceably arranged against the action of a spring force (9) and positioned in the zone of action of the operating member, is arranged parallel to the axis of the guide roller (6), which sensing pin (8) is operated by the rotating operating member (7) and thus checks the ribbon feed.

4. A device as claimed in Claim 3, characterised in that the sensing pin (8) which is in the form of a truncated cone, is fixed on a spring plate (9) arranged in the cartridge receptacle.

5. A device as claimed in one of Claims 3 or 4, characterised in that the scanning device has a photoelectric cell into the signal path of which a flap which is connected to the sensing pin, engages.

6. A device as claimed im one of Claims 1 or 2, characterised in that the scanning device is in the form of a reflection scanner.

## Revendications

1. Dispositif pour contrôler le transport d'un support en forme de bande, en particulier d'un ruban encreur déplacé d'une bobine débitrice vers une bobine réceptrice et passant sur un galet de renvoi gui se trouve en liaison par friction avec la bobine débitrice montée à coulissement dans la fente d'un boîtier de cassette, caractérisé par le fait que sont prévus un élémerrt de commande (7) relié par formes complémentaires au galet de renvoi (6) et disposé avec décalage axial par rapport à ce dernier, ainsi qu'un dispositif de détection détectant le mouvement de l'élément de commande et le transformant en un signal électrique, la bobine débitrice (2, 3) et le galet de renvoi (6) étant disposé de telle manière dans le boîtier de cassette qu'après que la bobine débitrice (2, 3) a atteint un certain état de déroulement, le noyau (2) de la bobine débitrice vient se situer dans la zone d'attaque de l'élément de commande (7) et arrête le mouvement de celui-ci.

2. Dispositif selon la revendication 1, caractérisé par le fait que l'élément de commande est réalisé sous la forme d'une roue à ailettes (7).

3. Dispositif selon la revendication 1 ou 2, caractérisé par le fait que parallèlement à l'axe du galet de renvoi (6) est disposée une cheville de palpage (8) qui se trouve dans la zone d'attaque de l'élément de commande et qui est montée en déplacement, à l'encontre de la force d'un ressort (9), laquelle cheville de palpage est commandée par l'élément de commande (7) en rotation et contrôle de cette manière le transport de la bande.

4. Dispositif selon la revendication 3, caractérisé par le fait que la cheville de palpage (8) qui est réalisée sous la forme d'un tronc de cône est fixée sur une plaquette élastiquement déformable (9) qui est fixée dans le logement de la cassette.

5. Dispositif selon l'une des revendications 3 ou 4, caractérisé par le fait que le dispositif de détection comporte une barrière lumineuse dans la voie des signaux de laquelle pénètre une languette qui est liée à la cheville de palpage.

6. Dispositif selon l'une des revendications 1 ou 2, caractérisé par le fait que le dispositif de détection est réalisé sous la forme d'un détecteur par réflexion.
